# FASCICULE DE BREVET EUROPEEN

(11) **EP 2 276 682 B1**
(45) Date de publication et mention de la délivrance du brevet: **19.10.2011**
(21) Numéro de dépôt: 09733692.9
(22) Date de dépôt: 07.04.2009
(51) Int. Cl.: B65D 83/08

(54) **SYSTÈME DE DISTRIBUTION DE COUPONS D'UNE BANDE DE PAPIER CONTENUE DANS UNE BOÎTE DISTRIBUTRICE DE COUPONS INDIVIDUELS**
SYSTEM ZUR AUSGABE VON PAPIERSTREIFENABSCHNITTEN AUS EINER SCHACHTEL ZUR AUSGABE EINZELNER PAPIERSTREIFENABSCHNITTE
SYSTEM FOR DISPENSING SECTIONS FROM A STRIP OF PAPER CONTAINED IN A DISPENSING BOX FOR SEPARATE SECTIONS

(30) Priorité: 17.04.2008 FR 0802145
(43) Date de publication de la demande: 26.01.2011
(73) Titulaire: Georgia-Pacific France, 92270 Bois-Colombes (FR)
(72) Inventeur: MARIETTA-TONDIN, Julien, F-67390 Marckolsheim (FR)
(74) Mandataire: Cortier, Sophie
(86) Numéro de dépôt international: PCT/FR2009/000406
(87) Numéro de publication internationale: WO 2009/130418

(56) Documents cités:
- WO-A-01/41613
- US-A- 2 500 012
- US-A- 3 011 688
- US-A- 5 542 567

## Description

La présente invention concerne le domaine des papiers à usage sanitaire ou domestique

Les papiers destinés à cet usage se présentent sous plusieurs formes :
Une bande continue prédécoupée de façon à former une succession de coupons individuels retenus par des tenons qui cèdent aisément à la traction,
Une bande continue sans prédécoupe que l'on déchire à la longueur voulue,
La bande pouvant être enroulée sur elle-même ou bien sur un mandrin de façon à former un rouleau,
La bande pouvant être pliée en accordéon chaque panneau formant un coupon.

En coupons individuels empilés les uns sur les autres et formant une pile.

La présente invention vise les produits en bande continue et prédécoupés en coupons attachés les uns aux autres par des tenons.

Pour rendre ces produits pratiques à l'usage et aussi pour en préserver l'hygiène, on les conditionne dans une enveloppe qui peut être rigide avec une ouverture de distribution feuille à feuille.

Le problème est d'assurer effectivement ces deux fonctions. On souhaite en tirant sur la première feuille disponible à travers l'ouverture libérer une seule feuille à la fois et ne pas entraîner toute la bande de papier. Pour cela il faut que les tenons liant la première feuille à la suivante cèdent en priorité. II ne faut pas que l'on ait à utiliser les deux mains pour séparer les feuilles. D'une part cela n'est pas pratique, d'autre part le papier non extrait de l'enveloppe ne doit pas être touché, cela ne serait pas hygiénique. II existe la possibilité de ménager un moyen de coupe en bordure de l'ouverture mais on n'est pas sûr de couper la bande au niveau des tenons. La découpe n'est pas nette.

De nombreuses réalisations existent déjà qui visent à améliorer la distribution des produits.

Dans le domaine des lingettes humides, le brevet US 5,542,567 décrit une boîte distributrice munie d'un couvercle. Cette boîte est en matériau rigide et réalisée par moulage à partir d'un matériau en plastique.

Le couvercle comporte une fente de guidage qui peut être prévue dans une partie moulée en relief incluant une dépression permettant la préhension de la lingette humide.

Ce système de distribution est conçu pour les lingettes humides en feuilles prédécoupées et pliées en zig-zag. Un bouchon est prévu sur la fente pour que la partie exposée de la lingette extraite reste humide. Mais cette réalisation dans un matériau rigide en plastique n'est pas satisfaisante sur le plan environnemental et reste éloignée de la présente invention.

On connaît par exemple la solution décrite dans la demande de brevet WO 0141613. Le système pour distribuer des produits d'une bande de matériau perforée comprend une fente de distribution dont les bords sont rapprochés à la dimension de l'épaisseur de la feuille de façon à ne pas la freiner. Les feuilles sont retenues les unes aux autres par des tenons s'étendant sur un tiers de la largeur de la bande, les deux autres tiers étant découpés. De cette façon sont formés des volets capables de se balancer de part et d'autre du plan de la bande. Lorsqu'on tire sur la bande de papier à travers la fente les volets sont rabattus contre le plan de la bande. La bande est freinée lorsque cette partie à double épaisseur est engagée dans la fente. Celle-ci est suffisamment étroite en épaisseur pour gêner le passage de deux épaisseurs de feuille. Les efforts en traction entraînent alors la rupture de la bande au niveau de la ligne de tenons. Selon un des modes de réalisation représenté sur la figure 2C, l'ouverture de distribution est circulaire, la résistance au passage étant produite par les plis formés dans le sens de la traction au moment du passage dans l'ouverture. Cette solution efficace pour ce qui concerne la séparation des feuilles au passage de l'ouverture de distribution ne permet pas de retenir l'extrémité libre de la bande dans l'ouverture. Elle aura tendance à retomber dans la boîte. Une autre solution consistant à ménager une ouverture plus large au centre pour le passage des doigts n'est pas satisfaisante.

La demanderesse s'est fixé comme objectif la réalisation d'un système de distribution satisfaisant pour des consommateurs soucieux de l'environnement, qui soit à la fois efficace pour la séparation des feuilles au passage de l'ouverture de distribution et qui permette la présentation du bord libre de la bande restant dans la boîte pour l'extraction du coupon suivant.

On parvient à cet objectif avec un système de distribution de coupons d'une bande de papier, telle qu'à usage sanitaire ou domestique, contenue dans une boîte, réalisée en un matériau semi rigide tel que le carton et distributrice de coupons individuels à travers une fente de distribution, la bande de papier étant constituée de coupons retenus les uns aux autres par des tenons, caractérisé par le fait que :
- la fente de distribution est de largeur inférieure à la largeur de la bande,
- la boîte comporte un moyen de guidage de la bande formé de deux éléments de paroi ménageant un espace étroit dans lequel la bande est guidée et maintenue avec contact jusqu'à la fente de distribution, et formé par pliage d'un panneau autour d'une ligne de pliage dans laquelle est ménagée ladite fente de distribution.

Selon des variantes d'exécution de l'invention :
- Les tenons entre deux coupons sont agencés sur une première partie et sur une deuxième partie de la largeur de la bande de telle façon que la résistance à la traction soit plus faible sur la deuxième partie que sur la première partie formant ainsi sur ladite deuxième partie une amorce de séparation des coupons.
- Les tenons présentent sur ladite première partie un premier espace entre deux tenons adjacents et sur ladite deuxième partie un second espace entre deux tenons adjacents; les deux espaces étant différents l'un de l'autre. De préférence les tenons sont tous de même largeur.

Le second espace est égal à la largeur de la deuxième partie.

Ladite première partie s'étend depuis un bord de la bande,

Ladite première partie s'étend entre un quart et trois quarts de la largeur de la bande,

Ladite première partie s'étend sur une partie centrale de la bande, laissant de chaque côté, deux deuxièmes parties formant amorce de séparation.

L'invention s'applique à une bande en rouleau ou bien pliée en accordéon.

Plus particulièrement, les deux éléments de paroi sont agencés pour guider la bande à distribuer en coupons sur au moins 10% de la longueur d'un coupon.

D'autres caractéristiques et avantages ressortiront de la description qui suit en référence aux dessins sur lesquels :
- La figure 1 représente un rouleau formé de coupons,
- La figure 2 montre une bande plie en zig zag,
- La figure 3. montre un exemple de liaison entre deux coupons consécutifs de la bande,
- La figure 4 montre un autre exemple de liaison entre deux coupons consécutifs de la bande,
- Les figures 5 à 8 montrent une boîte formant avec la bande, le système de distribution de l'invention,
- La figure 9 montre une variante de réalisation du système de distribution de l'invention,
- La figure 10 montre une boîte en carton du système selon l'invention, dépliée.

L'invention concerne les produits en papier qui se présentent soit sous la forme de rouleaux 1, figure 1, soit sous la forme d'une bande 3 pliée en zig zag ou accordéon. L'invention vise particulièrement, mais non exclusivement, les papiers à usage sanitaire ou domestique : papier hygiénique, essuie-tout, mouchoirs, serviettes, etc. Pour ces usages le papier est de l'ouate de cellulose, qui est un papier absorbant et de faible grammage, à un ou plusieurs plis superposés. Les plis peuvent être liés entre eux ou non. De même ils peuvent être gaufrés ou non pour leur conférer éventuellement souplesse et volume. La brande est prédécoupée dans le sens de sa longueur à intervalles réguliers en coupons successifs, généralement tous de même dimension. La prédécoupe au moyen d'une lame, formant couteau, dentée, s'étend transversalement à la direction longitudinale de la bande, d'un bord à l'autre. La ligne prédécoupée est généralement rectiligne et comprend en alternance des tenons et des découpes généralement rectangulaires. La largeur des tenons et des découpes peut varier. Les tenons sont suffisamment résistants pour qu'une traction modérée sur un coupon ne les déchire pas.

La figure 3 montre une première forme de découpe conforme à l'invention.

Les deux coupons 2a et 2b sont retenus par des tenons T sur une première partie P1 de la ligne de séparation des deux coupons 2a et 2b. Cette première partie s'étend au centre de la ligne sur une distance ici égale sensiblement à la moitié de la largeur de la bande. De part et d'autre de cette première partie la ligne de séparation est découpée formant les deux deuxièmes parties P2 et P'2. Chaque deuxième partie s'étend depuis un bord de la bande de papier.

Plus généralement, on distingue une partie P1 et un partie P2 et/ou P'2 dont les tenons sont agencés de telle façon que la résistance à la traction soit plus faible sur la deuxième partie que sur la première partie formant ainsi sur ladite deuxième partie amorce de séparation des coupons.

Par exemple, la différence de résistance à la traction peut être obtenue par l'espacement entre les tenons, les tenons étant par exemple tous de même largeur. Ainsi les tenons étant espacés les uns des autres, on distingue un premier espace E1 entre deux tenons adjacents et un deuxième espace E2 entre deux tenons adjacents. Les deux espaces sont différents entre la première partie P1 et la deuxième partie P2 et/ou P'2.

Ces espaces E1 et E2 sont agencés en fonction de la résistance à la traction à obtenir.

Dans le cas de l'exemple de la figure 3, l'espace E2 correspond à la découpe des parties P2 et P'2.

La figure 4 montre une variante avec une découpe P20 d'un seul côté de la première partie P10 formée de tenons T.

Plus généralement la différence de résistance à la traction peut être obtenue par l'espacement entre les tenons et/ou la largeur des tenons.

La boîte 10 du système de distribution de l'invention, représentée sur la figure 5 est ici de forme cubique avec un système de distribution sur une face qui peut être sur le dessus. Celle-ci comprend deux panneaux 11 et 12 disposés l'un contre l'autre et se dressant par rapport à une face ici supérieure 10s de la boîte. L'espace entre les deux panneaux est ouvert d'un côté 111 sur l'intérieur de la boîte. Le bord opposé 112 est ouvert sur une partie centrale 112a seulement. De part et d'autre de cette ouverture 112a les panneaux se rejoignent en un bord fermé 112b 112c. La largeur des panneaux 11 et 12 est la même que celle de la bande 1

Dans la figure 5, un coupon 2a d'une bande 1 est engagé dans l'ouverture 112a. Sur la figure 6, on a commencé à tirer sur le coupon 2a vers le haut ; le coupon se déforme et passe au travers de l'ouverture.

Lorsqu'on a tiré sur le coupon 2a la ligne de séparation d'avec le coupon suivant 2b se présente dans l'ouverture à son tour. On voit sur la figure 7 que la ligne p1 formée des tenons T est au niveau du bord de l'ouverture 112a. Les deuxièmes parties de la ligne de séparation P2 et P'2 sont freinées par les bords fermés 112b et 112c. On voit en détail l'arrêt des deuxièmes parties contre les bords fermés. Si on continue à tirer sur le coupon 2a, la ligne des tenons T se rompt libérant celui-ci, comme on le voit sur la figure 8.

Grâce au guidage des deux panneaux et les frottements, le coupon 2b est retenu par ceux-ci. II ne retombe pas dans la boîte. II est prêt et en place pour être extrait à son tour. Autrement dit, la découpe d'un coupon 2a est réalisée au niveau de la fente de distribution 112a alors que le coupon suivant 2b est positionné et maintenu dans le moyen de guidage 11,12.
La figure 9 montre une variante avec une ouverture 212a sur un côté et un seul bord fermé 212b ; le fonctionnement est le même.
La figure 10 montre une boîte du système de distribution de l'invention dépliée. On retrouve les deux panneaux 11 et 12 découpés pour former une ouverture 112a les deux panneaux sont reliés de part et d'autre de l'ouverture 112a par une ligne 112b et 112c. La largeur des panneaux est celle de la boîte. Leur hauteur de pliage est sensiblement égale ici à la moitié de la longueur d'un coupon qui est guidé et maintenu entre les deux panneaux. Plus généralement la hauteur est au moins égale à 10% de la longueur du coupon.

La boîte est par exemple en carton mais tout autre matériau convient ; elle peut être souple. Les panneaux sont rigides ou semi rigides afin de pouvoir assurer la fonction de guidage et de maintien des feuilles de papier.

## Revendications

1. Système de distribution de coupons d'une bande de papier, telle qu'à usage sanitaire ou domestique, contenue dans une boîte (10), réalisée en un matériau semi rigide tel que le carton et distributrice de coupons individuels (2a, 2b) à travers une fente de distribution (112a), la bande de papier étant constituée de coupons retenus les uns aux autres par des tenons (T), **caractérisé par le fait que** :
- la fente (112a) de distribution est de largeur inférieure à la largeur de la bande,
- la boîte (10) comporte un moyen de guidage (11, 12) de la bande formé de deux éléments de paroi (11, 12) ménageant un espace étroit dans lequel la bande est guidée et maintenue avec contact jusqu'à la fente de distribution (112a) et formé par pliage d'un panneau autour d'une ligne de pliage dans laquelle est ménagée ladite fente de distribution.

2. Système de distribution selon la revendication 1 dont les tenons (T) entre deux coupons sont agencés sur une première partie (P1) et sur une deuxième partie (P2, P'2) de telle façon que la résistance à la traction soit plus faible sur la deuxième partie que sur la première partie formant ainsi sur ladite deuxième partie une amorce de séparation des coupons.

3. Système de distribution selon la revendication 2 dont les tenons (T) présentent sur ladite première partie un premier espace (E1) entre deux tenons adjacents et sur ladite deuxième partie un second espace (E2) entre deux tenons adjacents; les deux espaces étant différents l'un de l'autre.

4. Système de distribution selon la revendication 3 dont le second espace (E2) est égal à la largeur de la deuxième partie (P2, P'2).

5. Système selon la revendication 2 dont la première partie (P1) s'étend entre un quart et trois quart de la largeur de la bande.

6. Système selon la revendication 2 dont la première partie (P1) s'étend sur une partie centrale de la bande, laissant de chaque côté deux deuxièmes parties (P2, P'2).

7. Système selon l'une des revendications précédentes dont la bande est en rouleau.

8. Système selon l'une des revendications 1 à 6 dont la bande est pliée en accordéon.

9. Système selon l'une des revendications précédentes dont les deux éléments (11, 12) de paroi sont agencés pour guider la bande à distribuer en coupons sur au moins 10% de la longueur de coupon.

## Claims

1. System for dispensing cut lengths of a strip of paper, such as toilet paper or kitchen paper, contained in a box (10) that is made of a semi-rigid material such as cardboard and dispenses individual cut lengths (2a, 2b) through a dispensing slot (112a), the strip of paper being made up of cut lengths held together by tenons (T), **characterized in that**
the dispensing slot (112a) is narrower in width than the width of the strip,
the box (10) comprises a guide means (11, 12) for guiding the strip, this means being formed of two wall elements (11, 12) forming a narrow space through which the strip is guided and held with contact as far as the dispensing slot (112a) and being formed by folding a panel about a fold line in which the said dispensing slot is formed.

2. Dispensing system according to Claim 1 in which the tenons (T) between two cut lengths are arranged on a first part (P1) and on a second part (P2, P'2) in such a way that the resistance to pulling is lower on the second part than on the first part thus forming, on the said second part, a separation initiator at which the cut lengths are encouraged to separate.

3. Dispensing system according to Claim 2 in which the tenons (T) have, on the said first part, a first spacing (E1) between two adjacent tenons and, on the said second part, a second spacing (E2) between two adjacent tenons, the two spacings being different from one another.

4. Dispensing system according to Claim 3 in which the second spacing (E2) is equal to the width of the second part (P2, P'2).

5. System according to Claim 2 in which the first part (P1) extends between one quarter and three quarters of the width of the strip.

6. System according to Claim 2 in which the first part extends over a central part of the strip, leaving, on each side, two second parts (P2, P'2).

7. System according to one of the preceding claims in which the strip is in the form of a roll.

8. System according to one of Claims 1 to 6 in which the strip is concertina-folded.

9. System according to one of the preceding claims in which the two wall elements (11, 12) are arranged in such a way as to guide the strip which is to be dispensed in the form of cut lengths over at least 10% of the length of a cut length.

## Patentansprüche

1. System zum Spenden von Abschnitten eines Papierbands wie zur Verwendung im Hygiene- oder Haushaltsbereich, das in einer Schachtel (10) enthalten ist, die aus einem halbstarren Material hergestellt ist, so dass die Schachtel über einen Spendeschlitz (112a) einzelne Abschnitte (2a, 2b) spendet, wobei das Papierband aus Abschnitten besteht, die durch Zapfen (T) aneinander gehalten sind, **dadurch gekennzeichnet, dass**
- die Breite des Spendeschlitzes (112a) kleiner als die Breite des Bands ist,
- die Schachtel (10) ein Mittel (11, 12) zum Führen des Bands umfasst, das aus zwei Wandelementen (11, 12) gebildet ist, die einen engen Zwischenraum definieren, in dem das Band bis zum Spendeschlitz (112a) geführt und mit Kontakt gehalten ist, und das durch Falten eines Felds um eine Faltlinie gebildet ist, in der der Spendeschlitz definiert ist.

2. Spendesystem nach Anspruch 1, bei dem die Zapfen (T) so zwischen zwei Abschnitten an einem ersten Teil (P1) und an einem zweiten Teil (P2, P'2) angeordnet sind, dass der Zugwiderstand am zweiten Teil geringer als am ersten Teil ist, wodurch am zweiten Teil ein Trennungsanfang der Abschnitte gebildet ist.

3. Spendesystem nach Anspruch 2, bei dem die Zapfen (T) am ersten Teil einen ersten Zwischenraum (E1) zwischen zwei benachbarten Zapfen und am zweiten Teil einen zweiten Zwischenraum (E2) zwischen zwei benachbarten Zapfen aufweisen, wobei sich die beiden Zwischenräume voneinander unterscheiden.

4. Spendesystem nach Anspruch 3, bei dem der zweite Zwischenraum (E2) der Breite des zweiten Teils (P2, P'2) entspricht.

5. System nach Anspruch 2, bei dem sich der erste Teil (P1) zwischen einem Viertel und drei Vierteln der Breite des Bands erstreckt.

6. System nach Anspruch 2, bei dem sich der erste Teil (P1) über einen mittleren Teil des Bands erstreckt und auf beiden Seiten zwei zweite Teile (P2, P'2) belässt.

7. System nach einem der vorhergehenden Ansprüche, bei dem das Band aufgerollt ist.

8. System nach einem der Ansprüche 1 bis 6, bei dem das Band ziehharmonikaartig gefaltet ist.

9. System nach einem der vorhergehenden Ansprüche, bei dem die beiden Wandelemente (11, 12) so angeordnet sind, dass sie das in Abschnitten zu spendende Band über mindestens 10% der Abschnittlänge führen.
